# EUROPÄISCHE PATENTSCHRIFT

(11) **EP 1 692 065 B1**
(45) Veröffentlichungstag und Bekanntmachung des Hinweises auf die Patenterteilung: **23.12.2009**
(21) Anmeldenummer: 04740756.4
(22) Anmeldetag: 07.07.2004
(51) Int. Cl.: D03D 47/36

(54) **FADENMESSLIEFERGERÄT**
THREAD-MEASURING FEEDING DEVICE
APPAREIL D'ALIMENTATION MESUREUR DE FIL

(30) Priorität: 12.12.2003 DE 10358283
(43) Veröffentlichungstag der Anmeldung: 23.08.2006
(73) Patentinhaber: IRO AB, 523 22 Ulricehamn (SE)
(72) Erfinder: HALVARSSON, Björn, 52331 Ulricehamn (SE); MAGNUSSON, Patrik, S-50638 Boras (SE); SVANSTRÖM, Anders, S-52333 Ulricehamn (SE)
(74) Vertreter: Grünecker, Kinkeldey, Stockmair & Schwanhäusser Anwaltssozietät
(86) Internationale Anmeldenummer: PCT/EP2004/007444
(87) Internationale Veröffentlichungsnummer: WO 2005/061358

(56) Entgegenhaltungen:
- WO-A-02/33156
- WO-A-02/33157
- WO-A-95/08013
- DE-A- 2 920 629
- DE-A- 3 734 284
- US-A- 4 277 867

## Beschreibung

Die Erfindung betrifft ein Fadenmessliefergerät gemäß Oberbegriff des Patentanspruchs 1.

Fadenmessliefergeräte werden an Düsenwebmaschinen, insbesondere Luftdüsenwebmaschinen eingesetzt, um Schussfadenmaterial von einem Fadenspeicher abzuziehen, auf dem Speicherkörper in aneinanderliegenden oder voneinander separierten Windungen zwischenzuspeichem, die gespeicherten Fadenwindungen in Richtung zum Frontende des Speicherkörpers vorwärts zu fördern, für jeden Eintragvorgang nur eine durch die Stoppvorrichtung bemessene Anzahl von Windungen zum Abzug freizugeben, den Schuss einzuleiten, und schließlich z.B. mittels der Stoppvorrichtung den Schuss zu beenden.

Ferner sind Fadenmessliefergeräte bekannt WO-A-02/33157, die einen Speicherkörper mit extrem kleinem Durchmesser sowie eine Stoppvorrichtung mit einem Stoppstift aufweisen, der die jeweils zum Abzug freizugebende Anzahl der Fadenwindungen bemisst und den Schuss beendet, während eine in Abzugsrichtung vor dem Speicherkörper angeordnete, gesteuerte Fadenklemme jeden Schuss einleitet. Die vom Aufwickelelement auf der Speicherfläche gebildeten Windungen werden sukzessive vorwärts geschoben, wobei sie den Stoppstift bis in eine vorbestimmte Endstellung mitbewegen. Da jeder Schuss von der gesteuerten Fadenklemme eingeleitet wird, und das Fontende des Speicherkörpers knapp hinter der Endstellung des Stoppstiftes liegt, werden bis zum Beginn des nächsten Schusses mehrere Fadenwindungen über das Frontende hinweg in einer rohrförmigen Konfiguration freigesetzt, die bis zum und während des Schusses ohne innere Abstützung sozusagen frei im Raum verharren und dann bis zum Stoppstift zurück abgezogen werden. Gegebenenfalls werden nur äußere Führungsflächen für die freigesetzten Fadenwindungen vorgesehen. Dieses Prinzip ermöglicht hohe Schussfrequenzen mit hoher Schussgeschwindigkeit und relativ moderate Drücke für die Eintragdüsen der Webmaschine, vor allem weil durch das Freisetzen der Windungen ohne jegliche innere Abstützung und mit dem kleinen Speicherkörperdurchmesser eine den Abzug hemmende Ballonbildung weitestgehend unterbleibt. Allerdings besteht beim Aufzehren der freigesetzten Fadenwindungen die Gefahr einer Schlingenbildung, die zu Gewebefehlern und/oder Fadenbrüchen führen kann. Denn es können manchmal zwei Windungen aneinander hängen bleiben und zugleich abgezogen werden. Es wird deshalb manchmal ein in Abzugsrichtung über das Frontende des Speicherkörpers hinausragender, zentraler Stift zentral am Speicherkörper angebracht, der die Gefahr der Schlingenbildung beseitigen soll. Die Praxis zeigt jedoch, dass manche Schussfadenmaterialien dennoch zur Schlingenbildung tendieren.

Aus DE-A-29 20 629 ist ein Fadenmessliefergerät bekannt, dessen Speicherkörper aus einem bezüglich der Achse des Speicherkörpers exzentrischen, im Wesentlichen zylindrischen Gehäuse mit einem wesentlich kleineren Außendurchmesser als dem Außendurchmesser des Speicherkörpers, sowie in dem zylindrischen Gehäuse radial verstellbaren L-förmigen Bügeln besteht. Das zylindrische Gehäuse wird am Frontende des Speicherkörpers durch eine radial liegende Wand abgedeckt. Die radialen Schenkel der Bügel sind gegenüber der Wand geringfügig zurückgesetzt. Im Inneren des zylindrischen Gehäuses sind mehrere Stoppstifte durch ein Getriebe umlaufend angetrieben, die alternierend über den Außenumfang des Speicherkörpers ausgefahren und wieder eingefahren werden.

Der Erfindung liegt die Aufgabe zugrunde, ein Fadenmessliefergerät anzugeben, bei dessen Operation mit hoher Schussfrequenz und Schussgeschwindigkeit eine Schlingenbildung zuverlässig vermieden wird.

Die gestellte Aufgabe wird mit den Merkmalen des Anspruchs 1 gelöst.

Der Verlängerungsteil bietet den Fadenwindungen vor dem und während des Schusses eine nur lokale innere Abstützung. Die Auflage und die zur Auflage konvergierende Gegenfläche bewirken, dass jede über das Frontende des Speicherkörpers freikommende Fadenwindung praktisch fast nur punktuell an der Auflage abgestützt wird, hingegen beim Abzug über den Rest ihrer 360°-Erstreckung ohne jegliche innere Abstützung und ohne Balloneffekt nach innen im Wesentlichen zur Verlängerung der Achse des Speicherkörpers gezogen wird. Die Reibung an der Auflage und die durch die Auflage bei der Abzugsbewegung hervorgerufene Unregelmäßigkeit im Fadenlauf führen überraschend zuverlässig dazu, dass jede vorderste Fadenwindung separiert und alleine abgezogen wird. Dadurch ist die Gefahr einer Schlingenbildung beseitigt. Die schräge Gegenfläche verhindert ferner, dass sich Windungen an dem Verlängerungsteil festziehen, da jede sich zusammenziehende Windung durch die Schräge der Gegenfläche vom Verlängerungsteil abgeschoben wird. Die Gegenfläche kann am Außendurchmesser des Speicherkörpers beginnen. Im einfachsten Fall ist der Verlängerungsteil eine Art rechtwinkliges Dreieck, z.B. als zweidimensionale ebene Fläche oder nur aus Stäben, die eine Kathete und die Hypotenuse des zumindest weitgehend rechtwinkligen Dreiecks definieren. Es unterbleibt eine spürbare und störende Ballonwirkung, weil jede Windung beim Abzug über den größten Teil vom 360° sofort nach innen in Richtung zur Verlängerung der Achse des Speicherkörpers gezogen wird. Die Fadenwindungen werden beim Abzugs sauber und geordnet aufeinanderfolgend aufgezehrt, bis schließlich der gestreckte Schussfaden vom Verlängerungsteil freigekommen ist und sich direkt zum Stoppstift der Stoppvorrichtung erstreckt, der den Schuss beendet. Das positive Resultat des Einflusses des Verlängerungsteils ist überraschend, weil eigentlich anzunehmen ist, dass ein Verlängerungsteil im Abzugsweg von der Speicherfläche zur Webmaschine Nachteile mit sich bringen müsste.

Die Positionierung der Auflage an einer in Bezug auf die Richtung der Gravitation oben liegenden Stelle des Speicherkörpers führt zu dem Vorteil einer symmetrischen Aufhängeabstützung der Fadenwindungen unter Vermeidung störender exzentrischer Fadenbewegungen beim Abzug. Ferner wird durch die zentrale oben liegende Position der Auflage jede darauf reitende Fadenwindung so abgestützt, dass sie sich nicht um die Achse des Speicherkörpers drehverlagern kann. Ein Linienkontakt zwischen den Fadenwindungen und der Auflage reicht aus, um die erforderliche Aufhängeabstützung zu erbringen, und resultiert auch in geringem Reibungswiderstand für die Fadenwindungen. Dennoch ist es sogar möglich, flächige oder breitere Auflagen einzusetzen, etwa um die Fadenwindungen unter Nutzen der natürlichen Krümmungsspeicherfähigkeit des Fadenmaterials weit geöffnet zu halten. Wenn die vom Speicherkörper freigekommenen Fadenwindungen hingegen ohnedies von unten auf einer Führungsfläche abgestützt sind, könnte der Verlängerungsteil z.B. alternativ auch eine 9-Uhr-Position am Speicherkörper einnehmen.

Zweckmäßig wird die Speicherfläche des Speicherkörpers von Außenflächen um die Achse mit Zwischenräumen verteilter Finger definiert. Die Finger enden, vorzugsweise, frei am Frontende des Speicherkörpers. Die Auflage des Verlängerungsteils verlängert die Außenfläche eines der Finger. Dabei ist es günstig, wenn zwischen der Auflage und der Außenfläche des Fingers kein für die Fadenwindungen spürbarer Übergang vorliegt.

Der Verlängerungsteil, dessen Auflage die Außenfläche des Fingers verlängert, sollte zweckmäßig direkt am Finger angebracht sein. Gegebenenfalls ist der Verlängerungsteil sogar einstückig mit dem Finger ausgebildet.

Um unter betriebsbedingten Vibrationen Eigenbewegungen des Verlängerungsteils so zu unterdrücken, könnte der Verlängerungsteil zusätzlich am Speicherkörper abgestützt sein, beispielsweise an einem diametral gegenüberliegenden anderen Finger.

Da für unterschiedliche Fadenmaterialien gegebenenfalls verschiedene Formen des Verlängerungsteils optimale Wirkung erbringen, ist es zweckmäßig, wenn der Verlängerungsteil gegen einen anderen mit anderer Form ausgebildeten Verlängerungsteil austauschbar am Speicherkörper angebracht ist.

Bei einer einfachen Ausführungsform ist der Verlängerungsteil ein Stab, z.B. aus Kunststoff oder Draht. Alternativ könnte auch eine Klinge vorgesehen sein, deren Schneide oder Rücken die Auflage bildet.

Die schräge Gegenfläche, die sich zusammenziehende Fadenwindungen vom Verlängerungsteil abschiebt, ist zweckmäßig sogar in den Verlängerungsteil eingegliedert.

Bei einer anderen Ausführungsform kann der Verlängerungsteil ein schiefer Kegel oder Kegelstumpf sein. Der Basisdurchmesser des Kegels oder Kegelstumpfs kann kleiner sein als der Durchmesser des Frontendes des Speicherkörpers. Dann entspannt sich jede die Auflage erreichende Fadenwindung sofort über den größten Teil ihrer 360°-Erstreckung. Der Kegel oder Kegelstumpf bildet sowohl die Auflage als auch die Gegenfläche.

Ein Kegel oder Kegelstumpf als Verlängerungsteil könnte eine gerade, konvexe oder konkave Erzeugende aufweisen.

Alternativ könnte der Verlängerungsteil auch ein Hohlkörper mit oberen und unteren Schmalseiten und einem rechteckigen oder ovalen Querschnitt sein. Die Querschnittsweite sollte mindestens der Breite der Außenfläche des Fingers entsprechen, von welchem der Verlängerungsteil ausgeht.

In diesem Fall lässt sich die Auflage bequem von einer Schmalseite des Hohlkörpers bilden, wobei diese Schmalseite zweckmäßig entweder leicht gekrümmt oder im Mittelbereich flach und an den Rändern abgerundet sein sollte. Die gegenüberliegende Schmalseite des Hohlkörpers bildet die in Abzugsrichtung schräg bis zu einem Spitzenbereich des Hohlkörpers zurückweisende Gegenfläche. Die Gegenfläche könnte innerhalb des Außendurchmessers des Speicherkörpers beginnen, falls in diesem Bereich Platz für andere Fadensteuerglieder des Fadenmessliefergerätes benötigt wird.

Die Auflage kann parallel oder konvergierend zur Achse verlaufen. Eine bestimmte Konvergenz oder fallende Krümmung kann das Vorwärtsschieben der Fadenwindungen und/oder das Aufzehren der Fadenwindungen beim Abzug erleichtern.

Günstig ist es ferner, an der Auflage einen in Abzugsrichtung abfallenden Endabschnitt vorzusehen. Dies begünstigt den Abzugsvorgang und verhindert, dass eine am Ende der Auflagefläche ankommende Fadenwindung herabfällt.

Wenn die Gegenfläche einen in etwa zur Achse des Speicherkörpers parallelen Endabschnitt aufweist, wird die Neigung der freigesetzten Fadenwindungen, sich beim Abzug von der Auflage abzuheben, gemildert.

Damit der von den Fadenwindungen mitgenommene Stoppstift keinen störenden Einfluss auf die korrekte Anordnung der Fadenwindungen an der Oberseite des Speicherkörpers und auf der Auflage nimmt, ist es zweckmäßig, den Stoppstift an einer in Bezug auf die Richtung der Gravitation unten liegenden Stelle des Speicherkörpers vorzusehen. Zweckmäßig arbeitet der Stoppstift mit dem Finger zusammen, der dem von der Auflage verlängerten Finger in etwa diametral gegenüberliegt. Grundsätzlich sollte der Verlängerungsteil eine geometrische Form haben, die sicherstellt, dass der gegen Ende des Abzugvorgangs sich streckende Faden in keinem Fall am Verlängerungsteil hängen bleibt, sondern sich vom Verlängerungsteil befreit und direkt bis zum Stoppstift erstreckt.

Zweckmäßig ist es ferner, wenn der Stoppstift, der in und gegen die Abzugsrichtung sowie radial bewegbar angeordnet ist, in einen Führungsschlitz des Speicherkörpers eingreift, der die Endposition des Stoppstiftes bei der durch die Fadenwindungen bewirkten Bewegung des Stoppstiftes definiert, in der der Stoppstift den Eintragvorgang beendet. Zum Einleiten eines Eintragvorgangs und zum Halten des Schussfadens während der Betriebsphase, in der nach Zurückziehen des Stoppstiftes weitere Fadenwindungen über das Frontende des Speicherkörpers freigesetzt und auf der Auflage platziert werden, ist eine gesteuerte Fadenklemme stromab des Frontendes des Speicherkörpers zweckmäßig.

Eine unterhalb des Speicherkörpers in Abzugsrichtung hinter dem Frontende liegende Führungsfläche leistet eine zusätzliche, das Abzugsverhalten begünstigende Abstützung der freigekommenen Fadenwindungen, jedoch nur von außen an dem rohrförmig konfigurierten, freigesetzten Fadenwickel.

Da sich bei der Kinematik des Schusses die Tendenz abzeichnen kann, dass die vom Speicherkörper abgeschobenen Fadenwindungen sich von der Auflage abzuheben suchen und/oder Schlingen bilden, ist es zweckmäßig, oberhalb des Speicherkörpers und in Abzugsrichtung eine bis hinter das Frontende reichende äußere Abdeckfläche vorzusehen. Dadurch lässt sich das Abzugsverhalten bzw. die Fadengeometrie beim Schuss verbessern.

Um das Hochsteigen der freigesetzten Fadenwindungen und/oder die Schlingenbildung beim Abzug zu vermeiden, ist es zweckmäßig, wenn die Abdeckfläche nach außen nachgiebig angeordnet ist und mit der Außenfläche des Fingers und der Auflage einen Fadenwindungskontrollspalt definiert. In diesem Spalt werden die Fadenwindungen geordnet nebeneinander gehalten und beim Durchschieben geführt.

Dabei ist es zweckmäßig, wenn die Abdeckfläche von außen gegen die Außenfläche des Fingers und die Auflage elastisch vorgespannt ist. Unregelmäßigkeiten im Faden und/oder Knoten können dadurch unbehindert passieren.

Um die Fadenwindungen entlang ihres Weges vom Finger auf die Auflagefläche kontrolliert zu verlagern ist es zweckmäßig, dass sich die Abdeckfläche, beginnend im Abstand vom Aufwickelelement entlang des Fingers und der Auflage bis über das Ende der Auflage hinaus erstreckt. In dem Bereich, in welchem sich die Abdeckfläche über das Ende der Auflage hinaus erstreckt, unterdrückt die Abdeckfläche die Tendenz der freigesetzten Windungen, beim Abzug aufzusteigen.

Zweckmäßig wird die Abdeckfläche von der Unterseite eines Federelements gebildet. Dies kann flächig oder stab- bzw. linienförmig sein.

Bei einer zweckmäßigen Ausführungsform ist das Federelement eine Blattfeder, die in einer stationären Stütze nachgiebig gehaltert ist. Zweckmäßig ist die Blattfeder um eine Kippachse nachgiebig auslenkbar, die in etwa parallel zur Speicherkörperachse verläuft und seitlich versetzt zum Kontaktbereich zwischen der Blattfeder und der Auflage angeordnet ist. Dadurch kann die Blattfeder mit relativ gleich bleibender Kraft auf die Fadenwindungen einwirken und dennoch leicht nachgeben.

Bei einer bevorzugten Ausführungsform ist die Blattfeder in der Stütze mit mindestens einem Federkörper festgelegt, der für die Positionierung der Blattfeder sorgt und ihre leichte Ausweichbewegung zulässt.

Zweckmäßig besitzt die Blattfeder an zumindest einem Ende, vorzugsweise dem dem Aufwickelelement zugewandten Ende, eine vom Speicherkörper weg orientierte Aufbiegung. Dies ermöglicht einen schonenden Eintritt der Fadenwindungen in den Kontrollspalt und verhindert die Gefahr, dass sich Fadenwindungen an der Blattfeder stauen.

Anhand der Zeichnung werden Ausführungsformen des Erfindungsgegenstandes erläutert. Es zeigen:
- Fig. 1: eine schematische Perspektivansicht eines Fadenmessliefergerätes mit einem einen Verlängerungsteil aufweisenden, stationären Speicherkör- per,
- Fig. 2: eine andere Ausführungsform eines mit dem Verlängerungsteil verse- henen Speicherkörpers,
- Fig. 3: eine andere Ausführungsform eines mit dem Verlängerungsteil ausges- tatteten Speicherkörpers,
- Fig. 4: eine Perspektivansicht einer konkreten Ausführungsform eines Faden- messliefergeräts,
- Fig. 5: eine Perspektivansicht einer weiteren Ausführungsform,
- Fig. 6: eine Perspektivansicht einer weiteren Ausführungsform, und
- Fig. 7: eine Seitenansicht einer weiteren Ausführungsform,
- Fig. 8: eine Perspektivansicht von schräg unten einer weiteren Ausführungs- form,
- Fig. 9: einen Schnitt in der Ebene IX-IX in Fig. 8, und
- Fig. 10: einen Schnitt in der Ebene X-X in Fig. 9.

Ein in Fig. 1 gezeigtes Fadenmessliefergerät F, etwa entsprechend dem aus WO-A-02/33157 bekannten Messliefergerät, weist ein einen nicht gezeigten Antriebsmotor für ein Aufwickelelement 2 enthaltendes Gehäuse 1 auf, an dem ein Speicherkörper K stationär angeordnet ist, um dessen im Wesentlichen zylindrische Speicherfläche 6 das Aufwickelelement 2 drehbar ist. Der Speicherkörper K hat eine Achse X und entweder einen festgelegten oder einen variablen Durchmesser. Beim Gehäuse 1 ist wenigstens eine Stoppvorrichtung S mit einem Stoppstift 3 angeordnet, der in Kooperation mit dem Speicherkörper K zum Bemessen der jeweils zum Abzug freizugebenen Anzahl an Fadenwindungen dient. Die Fadenwindungen werden mit Hilfe des Aufwickelelementes 2 erzeugt und direkt aneinanderliegend oder voneinander separiert auf der Speicherfläche 6 zwischengespeichert. Der Stoppstift 3 kann mit einer als Führungsschlitz 4 ausgebildeten Vertiefung im Speicherkörper K zusammenwirken und ist radial zur Achse X hin- und herbewegbar, sowie in und gegen die Abzugsrichtung W des nicht gezeigten Fadens aus den Fadenwindungen auf der Speicherfläche 6.

Der Stoppstift 3 wird bei rotierendem Aufwickelelement 2 nahe beim Aufwickelelement 2 aus einer zurückgezogenen Stellung zwischen zwei aufeinanderfolgende Fadenwindungen in den Führungsschlitz 4 eingeführt und dann ausschließlich durch die aus dem Aufwickelvorgang und/oder von einer nicht gezeigten Separiereinrichtung resultierende Vorwärtsbewegung der Fadenwindungen in Abzugsrichtung W bis in eine im Führungsschlitz 4 definierte Endposition (annähernd wie gezeigt) bewegt, um den Fadenabzug zu beenden (Ende eines Eintragvorgangs).

Der Speicherkörper 6 weist ein Frontende 5 auf, vor dem sich in Abzugsrichtung W eine gesteuerte Fadenklemme C befindet, die zum Einleiten jeweils eines Eintragvorgangs und zum vorübergehenden Festlegen des sich von der nicht gezeigten Eintragvorrichtung der Webmaschine zum Speicherkörper 6 erstreckenden Schussfadens dient.

Der Stoppstift 3 ist z.B. in Bezug auf die Richtung der Gravitation G an einem untenliegenden Bereich des Speicherkörpers K angeordnet.

An einer in Bezug auf die Richtung der Gravitation G z.B. oben liegenden Stelle 7 am Speicherkörper K ist ein über das Frontende 5 vorstehender Verlängerungsteil V vorgesehen (einstückig oder austauschbar), der eine sich im Wesentlichen in Abzugsrichtung W erstreckende, zumindest linienförmige Auflage A zum in diesem Ausführungsbeispiel hängenden Abstützen von der Speicherfläche 6 freigesetzter Fadenwindungen bildet. Der Auflage A im Wesentlichen diametral gegenüberliegend ist eine Gegenfläche 16 zugeordnet. Diese beginnt am Außendurchmesser der Speicherfläche 6 oder etwas weiter innen, und weicht in Abzugsrichtung W schräg, hier nach oben, zurück.

In Fig. 1 ist der Verlängerungsteil V beispielsweise ein einfacher Stab 8, oder eine Klinge 9, deren Rücken die Auflage A definiert. Der Verlängerungsteil V ist asymmetrisch zur Achse X und so ausgebildet, dass er beim Freisetzen jeder Fadenwindung über das Frontende 5 des Speicherkörpers K hinweg auf der Auflage A von der Fadenwindung kontaktiert wird. Unterseitig wird die Speicherfläche 6 über das Frontende 5 hinaus von einer beispielsweise ebenen oder konkaven Führungsfläche 22 (gestrichelt gezeigt) verlängert, während oberseitig stromab des Frontendes 5 eine Abdeckfläche 23 vorgesehen sein kann.

In Fig. 2 ist der Verlängerungsteil V am Speicherkörper K ein schiefer Kegel 10 oder ein schiefer Kegelstumpf 11, der so angeordnet ist, dass die Auflage A im Wesentlichen in Abzugsrichtung W die Speicherfläche 6 an einer obenliegenden Position verlängert. Der Kegel 10 bzw. der Kegelstumpf 11 könnte einen allseits geschlossenen Mantel besitzen, oder aus einzelnen Stäben gebildet sein. Der Kegel bzw. Kegelstumpf 10, 11 hat eine Basis 12, deren Durchmesser ggfs. kleiner ist als der Durchmesser des Frontendes 5, wobei jedoch zwischen der Speicherfläche 6 und der Auflage A kein Übergang vorliegen sollte. Die Basis 12 muss nicht notwendigerweise kreisförmig sein, sondern könnte auch oval oder mit einer anderen Kontur ausgebildet werden. Die Unterseite des Kegels oder Kegelstumpfs bildet die Gegenfläche 16.

In Fig. 3 ist der Verlängerungsteil V am Speicherkörper K eine Klinge 17, die als Auflage A eine Flachseite oder konvex gerundete Flachseite 13 bildet. Die Auflage A endet mit einem stärker in Richtung zur Achse X abfallenden Endabschnitt 14, der bis zu einem Spitzenbereich 15 führt, der gegebenenfalls gerundet oder stumpf ist. Eine untere Schmalseite der Klinge 17 definiert die Gegenfläche 16, die in Abzugsrichtung W schräg oder konvex oder konkav gerundet zum Spitzenbereich 15 ansteigt.

In dem Fadenmessliefergerät F von Fig. 4 besteht der Speicherkörper K aus in Umfangsrichtung mit Zwischenabständen um die Achse verteilten Fingern 18, die frei enden, und mit ihren Außenflächen 19 eine polygonartige Speicherfläche 6 definieren. Der Durchmesser der Speicherfläche, definiert durch die Finger 18, ist relativ klein, beispielsweise annähernd entsprechend der natürlichen Krümmungsspeicherfähigkeit der meisten Fadenmaterialien, und beträgt beispielsweise nur zwischen 25 und 50 mm.

Der Verlängerungsteil V ist hier ein Hohlkörper (oder Massivkörper) mit annähernd rechteckigem Querschnitt und unteren und oberen Schmalseiten, wobei die obere Schmalseite die Auflage A definiert, die den in Bezug auf die Richtung der Gravitation obersten Finger 18 verlängert, und, zweckmäßig zumindest in etwa so breit ist wie die Außenfläche 19 dieses Fingers 18. An die Auflage A, die entweder parallel zur Achse X verläuft oder gerade oder gekrümmt etwas in Richtung zur Achse X abfällt, gegebenenfalls wie auch die Außenflächen 19 der Finger 18, wird durch den Endabschnitt 14 fortgesetzt, der steiler zu dem hier stumpfen Spitzenbereich 15 abfällt. Der Spitzenbereich 15 liegt z.B. in etwa in Verlängerung der Achse X des Speicherkörpers K. Der Hohlkörper (oder Massivkörper) 20 hat bei der gezeigten Ausführungsform flache Breitseiten. Bei einem ovalen Querschnitt wären die Breitseiten konvex gekrümmt. Die untere Schmalseite bildet die Gegenfläche 16 und steigt relativ steil zum Spitzenbereich 15 an. Der Hohlkörper 20 kann mit dem Finger 18 einstückig ausgebildet oder austauschbar an diesem angebracht sein. Eine zusätzliche Abstützung 21 kann im Bereich des unteren Endes der unteren Schmalseite 16 an einem unten liegenden Finger 18 oder am Speicherkörper K vorgesehen sein, um den Verlängerungsteil stabil abzustützen. Bei der gezeigten Ausführungsform ist die zusätzliche Befestigung 21 des Verlängerungsteil V bei dem unteren Finger 18' vorgesehen, mit dem der in Fig. 4 nicht hervorgehobene Stoppstift 3 (s. Fig. 1) zusammenarbeitet. Eine stromab des Speicherkörpers K gezeigte Platte kann zum Montieren etwa der gesteuerten Fadenklemme C von Fig. 1 dienen, oder zum Anbringen weiterer Ausstattungskomponenten oder Sensoren, und bildet auch eine äußere Führungsfläche 22 für die vom Speicherkörper K abgeschobenen Fadenwindungen.

Obwohl dies nicht zwingend erforderlich ist, wird das Aufwickelelement 2 kontinuierlich angetrieben, gegebenenfalls mit variierender Geschwindigkeit, so dass fortlaufend neue Fadenwindungen auf der Speicherfläche K gebildet und bei zurückgezogenem Stoppstift 3 in Abzugsrichtung W vorne liegende Fadenwindungen auf die Auflage A transportiert werden, während der stromab verlaufende Schussfadenabschnitt noch von der Fadenklemme C festgehalten ist. Nach Öffnen der Fadenklemme C werden die Fadenwindungen von der Auflage A aufeinanderfolgend konsumiert, wobei der Stoppstift 3 dann oder bereits vorher seine Endposition im Führungsschlitz 4 erreicht hat. Die letzte, bis zum Stoppstift 3 verlaufende Fadenwindung an der in Abzugsrichtung liegenden Seite des Stoppstiftes 3 wird vom Verlängerungsteil V abgezogen und erstreckt sich schließlich, nachdem der Eintragvorgang vom Stoppstift 3 beendet wurde, im Wesentlichen gerade vor der Fadenklemme C zum Stoppstift 3.

Danach klemmt die Fadenklemme C den Schussfaden erneut fest. Der Stoppstift 3 wird zurückgezogen, entgegen der Abzugsrichtung W zum Aufwickelelement 2 bewegt und erneut zwischen zwei Windungen eingeschoben, ehe ihn die nachfolgend gebildeten Fadenwindungen wieder bis in die Endposition verlagern.

Da die Führungsfläche 22 die abgeschobenen Fadenwindungen von unten abstützt, könnte der Verlängerungsteil V auch z.B. in der 9-Uhr-Position oder an anderer Stelle, d.h. nicht in der gezeigten 12-Uhr-Position, angeordnet sein.

Die Ausführungsform in Fig. 5 zeichnet sich durch einen besonders einfachen Verlängerungskörper V in Form eines im Wesentlichen rechtwinkligen Dreiecks 24 auf, dessen eine Kathete die Auflage A definiert, während die Hypotenuse die schräg ansteigende Gegenfläche bildet. Dieses Dreieck könnte eine flächige dreieckige Klinge sein, wie gezeigt, oder aus einem Stab 8 und einem anderen, die Gegenfläche 16 definierenden Stab bestehen, die zweckmäßig in einem Spitzenbereich miteinander verbunden sind.

Auch die Ausführungsform in Fig. 6 verwendet einen im Wesentlichen dreieckigen Verlängerungsteil V ähnlich dem von Fig. 5, wobei jedoch wegen der untenliegenden Führungsfläche 22 die Auflage A in der 9-Uhr-Position und die Gegenfläche 16 in der 3-Uhr-Position angeordnet sind.

In der Ausführungsform in Fig. 7 (Seitenansicht) ist eine besonders zweckmäßig Ausführungsform des Verlängerungsteils V am Speicherkörper K gezeigt. Die im Wesentlichen gerade Auflage A, die die Speicherfläche des Speicherkörpers verlängert, führt über einen stärker abgeschrägten Endabschnitt 15 zum Spitzenbereich 15. Auch die Gegenfläche 16 hat einen Endabschnitt 25, der mit weniger Neigung als die Gegenfläche 16 nahezu parallel zur Achse X des Speicherkörpers K verläuft und beim Spitzenbereich 15 endet. Dieser Endabschnitt 25 trägt dazu bei, die Neigung der Fadenwindungen, beim Abzug von der Auflage A aufzusteigen, zu unterdrücken.

Im Kern besteht die Erfindung darin, den Speicherkörper des Fadenmessliefergerätes, das optimal hohe Schussfrequenzen und Schussgeschwindigkeiten ermöglichen soll, mit einem Verlängerungsteil zu versehen, der nur gerade so viel störenden Einfluss auf den Fadenabzug nimmt, dass die Schussfrequenz und Schussgeschwindigkeit nicht spürbar beeinträchtigt wird, die mit diesem Konzept des Fadenmessliefergerätes möglich sind, der jedoch sicherstellt, dass nicht zwei Fadenwindungen aneinander hängen bleiben und Schlingen bilden können. Die Einflussnahme des Verlängerungsteils beschränkt sich im Wesentlichen nur auf eine lokale Stelle in der 360°-Erstreckung jeder Fadenwindung, an der die Fadenwindung nicht direkt nach innen in Verlängerung der Achse des Speicherkörpers weggezogen werden kann, was bewirkt, dass die Fadenwindungen in der rohrförmigen Konfiguration des freigesetzten Fadenwindungswickels zuverlässig voneinander separiert und schlingenfrei eingetragen werden. Die in Abzugsrichtung gesehene Länge der Auflage des Verlängerungsteils richtet sich nach dem Fadendurchmesser und kann, beispielsweise, in etwa der Länge der Speicherfläche des Speicherkörpers entsprechen. Die das Festziehen von Fadenwindungen am Verlängerungsteil ausschließende Gegenfläche kann an ihrem Beginn am Speicherkörper so gestaltet werden, dass sie Platz für dort benötigte Fadensteuerorgane freilässt.

Die Fig. 8, 9 und 10 zeigen eine konkrete Ausführungsform eines Messliefergeräts F mit körperlicher Ausbildung der in Fig. 1 nur schematisch angedeuteten äußeren Abdeckfläche 23. Am Gehäuse 1 ist eine auslegerartige Stütze 28 mit einer Halterung 27 festgelegt. In der Stütze 28 ist eine Blattfeder 29 enthalten, die mit ihrer Unterseite die äußere Abdeckfläche 23 bildet.

Entsprechend den Fig. 8, 9 und 10 ist die Blattfeder 29 über wenigstens einen Federkörper 30 in der Stütze 28 gehalten, und zwar so, dass der Federkörper 30 eine seitlich zur Auflage A und der Außenseite 19 des Fingers 18 versetzte Kippachse definiert, die in etwa parallel zur Achse des Speicherkörpers K verläuft. Die Blattfeder 29 wird gegebenenfalls leicht gegen die Auflagefläche 19 des Fingers 18 und die Auflage A des Verlängerungsteils V angedrückt, so dass sie in Richtung des Doppelpfeils 31 federnd bewegt ist. Die Blattfeder 29 beginnt in Abzugsrichtung W im Abstand vom Aufwickelelement 2 (Fig. 10) und erstreckt sich über das Ende der Auflage A hinaus und definiert mit der Auflagefläche 19 und der Auflage A einen längsverlaufenden Fadenwindungskontrollspalt. Zumindest an dem dem Aufwickelelement 2 zugewandten Ende weist die Blattfeder 29 eine vom Speicherkörper K weg weisende Aufbiegung 32 auf.

Gemäß Fig. 10 ist der Verlängerungsteil V einstückig oder übergangslos mit dem Finger 18 ausgebildet. Die von beispielsweise der Blattfeder 29 gebildete Abdeckfläche 23 könnte auch in geringem Abstand von der Auflagefläche 19 und der Auflage A gehaltert sein, vorausgesetzt, dass sie im Betrieb des Messliefergeräts F die Fadenwindungen geringfügig beaufschlagt und sicherstellt, dass die Fadenwindungen nicht übereinander geschoben werden können und beim Abzug von der Auflage A nicht hochsteigen.

## Patentansprüche

1. Fadenmessliefergerät (F), mit einem stationären Speicherkörper (K), der eine von einem Frontende (5) begrenzte Speicherfläche (6) für Fadenwindungen definiert, einem relativ zum Speicherkörper (K) um die Speicherkörperachse (X) drehantreibbaren Aufwickelelement (2), und einer Stoppvorrichtung (S) zum Bemessen der Schussfadenlänge, **dadurch gekennzeichnet, dass** vom Speicherkörper (K) wenigstens ein bezüglich der Achse (X) asymmetrischer Verlängerungsteil (V) in Abzugsrichtung (W) über das Frontende (5) vorsteht, der zum Abstützen von über das Frontende (5) hinweg freigesetzten Fadenwindungen an nur einer lokalen Stelle an deren Innenseite eine mindestens linienförmige Auflage (A) bildet, die die Speicherfläche (6) im Wesentlichen in Abzugsrichtung (W) über das Frontende (5) hinaus verlängert, und dass zumindest in etwa diametral gegenüberliegend zur Auflage (A) eine in Abzugsrichtung (W) schräg zurückweichende Gegenfläche (16) über das Frontende (5) vorsteht.

2. Fadenmessliefergerät nach Anspruch 1, **dadurch gekennzeichnet, dass** die Auflage (A) an einer in Bezug auf die Richtung der Gravitation (G) oben liegende Stelle angeordnet ist.

3. Fadenmessliefergerät nach Anspruch 1, **dadurch gekennzeichnet, dass** die Speicherfläche (6) von Außenflächen (19) um die Achse (X) mit Zwischenräumen verteilter, vorzugsweise frei endender Finger (18) definiert ist, und dass die Auflage (A) die Außenfläche (19) zumindest eines Fingers (18) verlängert.

4. Fadenmessliefergerät nach Anspruch 3, **dadurch gekennzeichnet, dass** der Verlängerungsteil (V) am Finger (18) angebracht ist, vorzugsweise einstückig mit dem Finger (18) ausgebildet ist.

5. Fadenmessliefergerät nach Anspruch 4, **dadurch gekennzeichnet, dass** der Verlängerungsteil (V) zusätzlich am Speicherkörper (K) an einem dem Finger (18) in etwa diametral gegenüberliegenden Finger (18') abgestützt ist.

6. Fadenmessliefergerät nach Anspruch 1, **dadurch gekennzeichnet, dass** der Verlängerungsteil (V) am Speicherkörper (K) gegen einen anderen, mit anderer Form ausgebildeten Verlängerungsteil (V) austauschbar angebracht ist.

7. Fadenmessliefergerät nach wenigstens einem der Ansprüche 1 bis 6, **dadurch gekennzeichnet, dass** der Verlängerungsteil (V) ein Stab (8) oder eine Klinge (9) ist.

8. Fadenmessliefergerät nach wenigstens einem der Ansprüche 1 bis 7, **dadurch gekennzeichnet, dass** die Gegenfläche (16) in den Verlängerungsteil (V) eingegliedert ist.

9. Fadenmessliefergerät nach wenigstens einem der vorhergehenden Ansprüche, **dadurch gekennzeichnet, dass** der Verlängerungsteil (V) ein schiefer Kegel (10) oder Kegelstumpf (11) ist, vorzugsweise mit gegenüber dem Speicherkörper-Durchmesser kleinerem Basisdurchmesser, ist.

10. Fadenmessgerät nach Anspruch 9, **dadurch gekennzeichnet, dass** der Kegel (10) bzw. Kegelstumpf (11) eine gerade, konvexe oder konkave Erzeugende besitzt.

11. Fadenmessliefergerät nach wenigstens einem der Ansprüche 3 bis 6, **dadurch gekennzeichnet, dass** der Verlängerungsteil (V) ein Hohlkörper (20) mit oberen und unteren Schmalseiten und einem rechteckigen oder ovalen Querschnitt mit einer Querschnittsweite mindestens entsprechend der Breite der Auflagefläche (19) des der Auflage (A) funktionell zugeordneten Fingers (18) ist.

12. Fadenmessliefergerät nach Anspruch 11, **dadurch gekennzeichnet, dass** die Auflage (A) eine Schmalseite des Hohlkörpers (20) ist, und dass eine gegenüberliegende Schmalseite des Hohlkörpers die Gegenfläche (16) in Abzugsrichtung (W) schräg bis zu einem, vorzugsweise stumpfen, Spitzenbereich (15) des Hohlkörpers zurückweicht.

13. Fadenmessliefergerät nach wenigstens einem der vorhergehenden Ansprüche, **dadurch gekennzeichnet, dass** die Auflage (A) zur Speicherkörper-Achse (X) parallel oder konvergierend verläuft.

14. Fadenmessliefergerät nach wenigstens einem der vorhergehenden Ansprüche, **dadurch gekennzeichnet, dass** die Auflage (A) einen in Abzugsrichtung (W) abfallenden Endabschnitt (14) aufweist.

15. Fadenmessliefergerät nach Anspruch 1, **dadurch gekennzeichnet, dass** die Gegenfläche (16) einen nahezu zur Achse (X) parallelen Endabschnitt (25) aufweist.

16. Fadenmessliefergerät nach wenigstens einem der vorhergehenden Ansprüche, **dadurch gekennzeichnet, dass** der Stoppstift (3) in Bezug auf die Richtung der Gravitation (G) bei einem in Bezug auf die Richtung der Gravitation (G) untenliegenden Bereich des Speicherkörpers (K) angeordnet ist, vorzugsweise zur Zusammenarbeit mit dem Finger (18'), der mit der Auflage (A) verlängerten Finger (18) in etwa diametral gegenüberliegt.

17. Fadenmessliefergerät nach Anspruch 16, **dadurch gekennzeichnet, dass** der Stoppstift (3) relativ zu einer als Führungsschlitz (4) ausgebildeten Vertiefung des Speicherkörpers (K) in und gegen die Abzugsrichtung (W) sowie radial bezüglich der Achse (X) beweglich angeordnet ist, dass der Stoppstift (3) in Abzugsrichtung (W) ausschließlich durch die Fadenwindungen auf der Speicherfläche (6) bis in eine durch den Führungsschlitz (4) definierte Endstellung bewegbar ist, und dass im Abstand vor dem Frontende (5) des Speicherkörpers eine zumindest zwischen einer Klemm- und einer Freigabestellung umstellbare Fadenklemme (C) angeordnet ist.

18. Fadenmessliefergerät nach Anspruch 1, **dadurch gekennzeichnet, dass** unterhalb des Speicherkörpers (K) in Abzugsrichtung (W) hinter dem Frontende (5) eine Führungsfläche (22) vorgesehen ist.

19. Fadenmessliefergerät nach Anspruch 1, **dadurch gekennzeichnet, dass** in Bezug auf die Richtung der Gravitation (G) oberhalb des Speicherkörpers (K) eine in Abzugsrichtung (W) bis hinter das Frontende (5) reichende Abdeckfläche (23) vorgesehen ist.

20. Fadenmessliefergerät nach Anspruch 19, **dadurch gekennzeichnet, dass** die Abdeckfläche (23) vom Speicherkörper (K) nach außen nachgiebig angeordnet ist und mit der Außenfläche (19) des Fingers (18) und der Auflage (A) einen Fadenwindungskontrollspalt definiert.

21. Fadenmessliefergerät nach Anspruch 19, **dadurch gekennzeichnet, dass** die Abdeckfläche (23) von außen gegen die Außenfläche (19) des Fingers (18) und die Auflage (A) elastisch vorgespannt ist.

22. Fadenmessliefergerät nach Anspruch 19, **dadurch gekennzeichnet, dass** sich die Abdeckfläche (23) ab einer vom Aufwickelelement (2) in Abzugsrichtung (W) beabstandeten Stelle der Außenseite (19) des Fingers (18) und der Auflage (A) entlang der Außenseite (19) des Fingers (18) in Abzugsrichtung (W) bis über das Ende der Auflage (A) hinaus erstreckt.

23. Fadenmessliefergerät nach Anspruch 19, **dadurch gekennzeichnet, dass** die Abdeckfläche (23) von der Unterseite eines Federelements gebildet ist.

24. Fadenmessliefergerät nach Anspruch 23, **dadurch gekennzeichnet, dass** das Federelement eine Blattfeder (29) ist, und dass die Blattfeder (29) in einer stationären Stütze (28) an einer zur Achse (X) des Speicherkörpers im Wesentlichen parallelen Kippachse nachgiebig gehaltert ist.

25. Fadenmessliefergerät nach Anspruch 24, **dadurch gekennzeichnet, dass** die Blattfeder (29) durch mindestens einen Federkörper (30) in der Stütze (28) festgelegt ist, wobei der Federkörper (30) an wenigstens einer Seite des Kontaktbereiches zwischen der Blattfeder (29) und der Auflage (A) quer zur Abzugsrichtung (W) versetzt platziert ist.

26. Fadenmessliefergerät nach Anspruch 24, **dadurch gekennzeichnet, dass** die Blattfeder (29) an zumindest einem Ende eine vom Speicherkörper (K) weg orientierte Aufbiegung (32) aufweist.

## Claims

1. Yarn measuring and feeding device (F), comprising a stationary storage body (K) defining a storage surface (6) for yarn windings which storage surface (6) is bounded by a front end (5), a winding element (2) which is rotatable relative to the storage body (K) about an axis (X) of the storage body (K), and a stopping device (S) for measuring the length of the weft yarn, **characterised in that** at least one extension part (V) protrudes in withdrawal direction (W) from the storage body (K() beyond the front end (5), which extension part (K) is asymmetric in relation to the axis (X) and forms an at least line-shaped support (A) for supporting yarn windings set free beyond the front end (5) at a single location of the yarn windings inner side, the support (A) extending the storage surface (6) substantially in withdrawal direction (W) beyond the front end (5), and that at least substantially diametrically opposed to the support (A) a counter surface (16) protrudes beyond the front end (5) which counter surface (16) is obliquely set back in withdrawal direction (W).

2. Yarn measuring and feeding device according to claim 12, **characterised in that** the support (A) is arranged at a location on top in relation to the direction of gravitation (G).

3. Yarn measuring and feeding device according to claim 1, **characterised in that** the storage surface (6) is defined by outer surfaces (19) of fingers (18) which are distributed with intermediate spaces about the axis (X) and which, preferably, end freely, and that the support (A) prolongs the outer surface (19) of at least one of the fingers (18).

4. Yarn measuring and feeding device according to claim 3, **characterised in that** the extension part (V) is arranged at the respective one finger (18), preferably is unitary with the finger (18).

5. Yarn measuring and feeding device according to claim 4, **characterised in that** the extension part (V) is additionally supported at the storage body (K) at another finger (18') which is substantially diametrically opposed to the one finger (18).

6. Yarn measuring and feeding device according to claim 1, **characterised in that** the extension part (V) is exchangeably provided at the storage body (K) such that it can be replaced by another extension part (V) having another shape.

7. Yarn measuring and feeding device as in at least one of claims 1 to 6, **characterised in that** the extension part (V) is a rod (8) or a blade (9).

8. Yarn measuring and feeding device as in at least one of claims 1 to 7, **characterised in that** the counter surface (16) is incorporated into the extension part (V).

9. Yarn measuring and feeding device according to at least one of the preceding claims, **characterised in that** the extension part (V) is an oblique cone (10) or an oblique frustocone (11), preferably having a base diameter which is smaller than the diameter of the storage body (K).

10. Yarn measuring and feeding device according to claim 9, **characterised in that** the cone (10) or the frustocone (11) has a straight, a convex or a concave generatrice.

11. Yarn measuring and feeding device as in at least one of claims 3 to 6, **characterised in that** the extension part (V) is a hollow body (20) having upper and lower narrow sides and a rectangular or oval cross-section with a cross-sectional width at least corresponding to the width of the outer surface (19) of the finger (18) functionally assigned to the support (A).

12. Yarn measuring and feeding device according to claim 11, **characterised in that** the support (A) is one narrow side of the hollow body (20) and that the opposite narrow side of the hollow body is the counter surface (16), which is set back obliquely in withdrawal direction (W) towards a, preferably blunt, tip region (15) of the hollow body.

13. Yarn measuring and feeding device according to at least one of the preceding claims, **characterised in that** the support (A) extends parallel to or converges towards the axis (X) of the storage body (K).

14. Yarn measuring and feeding device as in at least one of the preceding claims **characterised in that** the support (A) has an end section (14) descending in withdrawal direction (W).

15. Yarn measuring and feeding device according to claim 1, **characterised in that** the counter surface (16) has an end section (25) which is almost parallel to the axis (X).

16. Yarn measuring and feeding device according to at least one of the preceding claims, **characterised in that** the stopping device stopper pin (3) is arranged at a lower region of the storage body (K) with respect to the direction of gravitation (G), preferably for a co-action with the other finger (18') which is situated substantially diametrically opposed to the one finger (18) which is prolonged by the support (A).

17. Yarn measuring and feeding device according to claim 16, **characterised in that** the stopper pin (3) is movable relative to a recess of the storage body (K) forming a guiding slot (4) in and counter to the withdrawal direction (W) as well as radially in relation to the axis (X), that the stopper pin (3) exclusively is moved by the yarn windings on the storage surface (6) in withdrawal direction (W) to an end position defined by the guiding slot (4), and that a yarn clamp (C) is arranged in front of and distant from the front end (5) of the storage body, which yarn clamp is adjustable at least between a yarn clamping position and a yarn releasing position.

18. Yarn measuring and feeding device according to claim 1, **characterised in that** a guiding surface (22) is provided below the storage surface (K) and in withdrawal direction (W) behind the front end (5).

19. Yarn measuring and feeding device according to claim 1, **characterised in that** a covering surface (23) is provided with respect to the direction of gravitation (G) above the storage body (K), which covering surface (23) extends in withdrawal direction (W) to a location downstream of the front end (5).

20. Yarn measuring and feeding device according to claim 19, **characterised in that** the covering surface (23) is yieldable outwardly in relation to the storage body (K) and defines with the outer surface (19) of the finger (18) and with the support (A) a yarn winding controlling gap.

21. Yarn measuring and feeding device according to claim 19, **characterised in that** the covering surface (23) is resiliently pre-loaded from the outer side against the outer surface (19) of the finger (18) and against the support (A).

22. Yarn measuring and feeding device according to claim 19, **characterised in that** the covering surface (23) extends from a location at the outer surface (19) of the finger (18) distant in withdrawal direction (W) from the winding element (2) in withdrawal direction (W) along the outer surface (19) of the finger (18) and beyond the end of the support (A).

23. Yarn measuring and feeding device according to claim 19, **characterised in that** the covering surface (23) is formed by the lower side of a spring element.

24. Yarn measuring and feeding device according to claim 23, **characterised in that** the spring element is a leaf spring (29), and that the leaf spring (29) is resiliently held in a stationary suspension (28) at a tilting axis which is substantially parallel to the axis (X) of the storage body.

25. Yarn measuring and feeding device according to claim 24, **characterised in that** the leaf spring (29) is secured by at least one spring body (30) in the suspension (28), the spring body (30) being offset laterally in relation to the withdrawal direction (W) at at least one side of the contact area between the leaf spring (29) and the support (A).

26. Yarn measuring and feeding device according to claim 24, **characterised in that** the leaf spring (29) has a bend (32) at at least one end which bend is oriented away from the storage body (K).

## Revendications

1. Appareil d'alimentation mesureur de fil (F), comprenant un corps d'accumulateur stationnaire (K), qui définit une surface d'accumulateur (6) limitée par une extrémité avant (5) et destinée à des enroulements de fil, un élément d'enroulement (2) susceptible d'être entraîné en rotation par rapport au corps d'accumulateur (K) autour de l'axe (X) du corps d'accumulateur, et un dispositif d'arrêt (S) pour mesurer la longueur de fil de trame, **caractérisé en ce qu'**au moins une partie de prolongement (V) asymétrique par rapport à l'axe (X) fait saillie du corps d'accumulateur (K) à l'extrémité avant (5) dans le sens de dévidage (W), laquelle partie de prolongement (V) forme, pour soutenir des enroulements de fil libérés à l'extrémité avant (5) uniquement en un point local sur son côté interne, un appui (A) au moins linéaire, qui prolonge la surface d'accumulateur (6) sensiblement dans le sens de dévidage (W) au-delà de l'extrémité avant (5), et **en ce que**, de manière au moins à peu près diamétralement opposée à l'appui (A), une surface antagoniste (16) en retrait oblique dans le sens de dévidage (W) fait saillie à l'extrémité avant (5).

2. Appareil d'alimentation mesureur de fil selon la revendication 1, **caractérisé en ce que** l'appui (A) est aménagé en un point situé en haut par rapport au sens de la gravitation (G).

3. Appareil d'alimentation mesureur de fil selon la revendication 1, **caractérisé en ce que** la surface d'accumulateur (6) est définie par des surfaces externes (19) autour de l'axe (X) avec des espaces intermédiaires de doigts (18) distribués, de préférence à extrémité libre, et **en ce que** l'appui (A) prolonge la surface externe (19) d'au moins un doigt (18).

4. Appareil d'alimentation mesureur de fil selon la revendication 3, **caractérisé en ce que** la partie de prolongement (V) est appliquée sur le doigt (18), de préférence formée d'un seul tenant avec le doigt (18).

5. Appareil d'alimentation mesureur de fil selon la revendication 4, **caractérisé en ce que** la partie de prolongement (V) s'appuie en outre sur le corps d'accumulateur (K) sur un doigt (18') à peu près diamétralement opposé au doigt (18).

6. Appareil d'alimentation mesureur de fil selon la revendication 1, **caractérisé en ce que** la partie de prolongement (V) est appliquée sur le corps d'accumulateur (K) de manière échangeable contre une autre partie de prolongement (V) se présentant sous une autre forme.

7. Appareil d'alimentation mesureur de fil selon au moins l'une quelconque des revendications 1 à 6, **caractérisé en ce que** la partie de prolongement (V) est une barre (8) ou une lame (9).

8. Appareil d'alimentation mesureur de fil selon au moins l'une quelconque des revendications 1 à 7, **caractérisé en ce que** la surface antagoniste (16) est intégrée à la partie de prolongement (V).

9. Appareil d'alimentation mesureur de fil selon au moins l'une quelconque des revendications précédentes, **caractérisé en ce que** la partie de prolongement (V) est un cône (10) ou un tronc de cône (11) oblique, ayant de préférence un diamètre de base inférieur au diamètre du corps d'accumulateur.

10. Appareil d'alimentation mesureur de fil selon la revendication 9, **caractérisé en ce que** le cône (10) ou le tronc de cône (11) possède une génératrice droite, convexe ou concave.

11. Appareil d'alimentation mesureur de fil selon au moins l'une quelconque des revendications 3 à 6, **caractérisé en ce que** la partie de prolongement (V) est un corps creux (20) avec des petits côtés supérieur et inférieur et une section transversale rectangulaire ou ovale avec une largeur en coupe transversale correspondant au moins à la largeur de la surface d'appui (19) du doigt (18) affecté de manière fonctionnelle à l'appui (A).

12. Appareil d'alimentation mesureur de fil selon la revendication 11, **caractérisé en ce que** l'appui (A) est un petit côté du corps creux (20) et **en ce qu'**un petit côté opposé du corps creux est en retrait de la surface antagoniste (16) dans le sens de dévidage (W) en oblique jusqu'à une zone de pointe (15), de préférence émoussée, du corps creux.

13. Appareil d'alimentation mesureur de fil selon au moins l'une quelconque des revendications précédentes, **caractérisé en ce que** l'appui (A) s'étend de manière parallèle ou convergente par rapport à l'axe (X) du corps d'accumulateur.

14. Appareil d'alimentation mesureur de fil selon au moins l'une quelconque des revendications précédentes, **caractérisé en ce que** l'appui (A) présente une section terminale (14) s'inclinant dans le sens de dévidage (W).

15. Appareil d'alimentation mesureur de fil selon la revendication 1, **caractérisé en ce que** la surface antagoniste (16) présente une section terminale (25) presque parallèle à l'axe (X).

16. Appareil d'alimentation mesureur de fil selon au moins l'une quelconque des revendications précédentes, **caractérisé en ce que** la cheville d'arrêt (3) est aménagée par rapport au sens de la gravitation (G) dans une zone du corps d'accumulateur (K) se situant en dessous par rapport au sens de la gravitation (G), de préférence pour collaborer avec le doigt (18'), qui est en regard presque diamétral avec le doigt (18) prolongé avec l'appui (A).

17. Appareil d'alimentation mesureur de fil selon la revendication 16, **caractérisé en ce que** la cheville d'arrêt (3) est aménagée de manière mobile par rapport à un évidement du corps d'accumulateur (K) conformé en rainure de guidage (4) dans et à l'encontre du sens de dévidage (W) et radialement par rapport à l'axe (X), **en ce que** la cheville d'arrêt (3) peut être déplacée dans le sens de dévidage (W) exclusivement par les enroulements de fil sur la surface d'accumulateur (6) jusqu'à une position finale définie par la rainure de guidage (4) et **en ce qu'**une pince de fil (C) commutable au moins entre une position de serrage et une position de libération est aménagée à distance devant l'extrémité avant (5) du corps d'accumulateur.

18. Appareil d'alimentation mesureur de fil selon la revendication 1, **caractérisé en ce qu'**il est prévu une surface de guidage (22) sous le corps d'accumulateur (K) dans le sens de dévidage (W) derrière l'extrémité avant (5).

19. Appareil d'alimentation mesureur de fil selon la revendication 1, **caractérisé en ce que**, par rapport au sens de la gravitation (G), au-dessus du corps d'accumulateur (K), il est prévu une surface de recouvrement (23) s'étendant dans le sens de dévidage (W) jusqu'à l'arrière de l'extrémité avant (5).

20. Appareil d'alimentation mesureur de fil selon la revendication 19, **caractérisé en ce que** la surface de recouvrement (23) est aménagée de manière flexible du corps d'accumulateur (K) vers l'extérieur et définit avec la surface externe (19) du doigt (18) et l'appui (A) une fente de contrôle d'enroulement de fil.

21. Appareil d'alimentation mesureur de fil selon la revendication 19, **caractérisé en ce que** la surface de recouvrement (23) est précontrainte élastiquement de l'extérieur contre la surface externe (19) du doigt (18) et l'appui (A).

22. Appareil d'alimentation mesureur de fil selon la revendication 19, **caractérisé en ce que** la surface de recouvrement (23) s'étend à partir d'un point, espacé de l'élément d'enroulement (2) dans le sens de dévidage (W), du côté externe (19) du doigt (18) et de l'appui (A) le long du côté externe (19) du doigt (18) dans le sens de dévidage (W) jusqu'au-delà de l'extrémité de l'appui (A).

23. Appareil d'alimentation mesureur de fil selon la revendication 19, **caractérisé en ce que** la surface de recouvrement (23) est formée par le côté inférieur d'un élément à ressort.

24. Appareil d'alimentation mesureur de fil selon la revendication 23, **caractérisé en ce que** l'élément à ressort est un ressort à lames (29) et **en ce que** le ressort à lames (29) est fixé de manière flexible dans un support stationnaire (28) sur un axe de basculement sensiblement parallèle à l'axe (X) du corps d'accumulateur.

25. Appareil d'alimentation mesureur de fil selon la revendication 24, **caractérisé en ce que** le ressort à lames (29) est immobilisé dans le support (28) par au moins un corps élastique (30), lequel corps élastique (30) est placé en décalage transversal par rapport au sens de dévidage (W) sur au moins un côté de la zone de contact située entre le ressort à lames (29) et l'appui (A).

26. Appareil d'alimentation mesureur de fil selon la revendication 24, **caractérisé en ce que** le ressort à lames (29) présente sur au moins une extrémité un gauchissement (32) orienté à l'opposé du corps d'accumulateur (K).
